# EUROPÄISCHE PATENTSCHRIFT

(11) **EP 1 647 210 B1**
(45) Veröffentlichungstag und Bekanntmachung des Hinweises auf die Patenterteilung: **24.12.2008**
(21) Anmeldenummer: 05021558.1
(22) Anmeldetag: 01.10.2005
(51) Int. Cl.: A47C 7/46

(54) **Rückenlehne mit höhenverstellbarer Lordosenstütze**
Backrest with height-adjustable lumbar support
Dossier avec support lombaire réglable en hauteur

(30) Priorität: 18.10.2004 DE 102004050848
(43) Veröffentlichungstag der Anmeldung: 19.04.2006
(73) Patentinhaber: Sedus Stoll AG, 79761 Waldshut (DE)
(72) Erfinder: Maier, Klaus, 79875 Dachsberg (DE); Maier, Peter, 79737 Herrischried (DE); Buntru, Kurt, 79780 Stühlingen/Eberfingen (DE)
(74) Vertreter: Lauer, Joachim

(56) Entgegenhaltungen:
- DE-A1- 10 014 164
- US-A- 5 975 632
- US-A1- 2004 136 624
- US-B1- 6 260 921
- US-B1- 6 419 318

## Beschreibung

### TECHNISCHES GEBIET

Die vorliegende Erfindung betrifft eine Rückenlehne mit integrierter Lordosenstütze mit höhenverstellbarer Lordosenbrücke, wie sie insbesondere bei Bürostühlen eingesetzt wird. Der Lordosenbrücke kommt hierbei die Aufgabe zu, eine nach vorn gerichtete, mehr oder wendiger ausgeprägte Wölbung in der Rückenlehne zu verursachen.

### STAND DER TECHNIK

Derartige Lordosenstützen sind in verschiedenen Ausführungen bereits bekannt. Bei den aufwendiger ausgebildeten, wie sie vor allem in Autositzen zur Anwendung kommen, erfolgt die Höhenverstellung über ein Getriebe oder ein Seil- bzw. Drahtzugsystem. Über diese Verstellung erfolgt auch eine Fixierung der gewählten Höhe. Der Vorteil dieser Ausführungen besteht vor allem in ihrer Bedienbarkeit im Sitzen von einer durch den Nutzer mit der Hand noch gut erreichbaren Stelle aus. Ihr Nachteil liegt dagegen in dem grossen technischen Aufwand mit meist vielen Einzelteilen.

Bei einfacher ausgebildeten Ausführungsformen erfolgt die Höhenverstellung durch Verschieben der Lordosenbrücke an meist seitlich angeordneten Knöpfen, Griffen oder Hebeln. Diese Ausbildungen haben zwar einen relativ einfachen Aufbau mit wenig Teilen und sind auch einfach handhabbar; die Lordosenbrücke wird bei ihnen jedoch meist nur durch eine Flächenreibung auf der jeweils eingestellten Höhe gehalten. Unter Belastung neigen diese Halterungen zum Verrutschen, so dass der Nutzer die Lordosenbrücke in ihrer Höhe immer wieder nachjustieren muss.

Bei allen bekannten Lösungen wird eine Ansitzdämpfung nur über die meist nur sehr Nachgiebigkeit des für die Lordosenbrücke verwendeten Materials sowie über relativ dicke Polster vor der Lordosenbrücke realisiert. Wenn aus Design- oder Platzgründen z.B. ein dünnes Rückenpolster gefordert wird, drücken die Lordosenbrücken häufig unangenehm in den Rücken.

Aus US-A-5 975 632 ist eine aufwendig ausgebildete, in einer Rückenlehne integrierte Lordosenstütze mit höhenvestellbarer Lordosenbrücke bekannt, bei welcher ein zweiarmiges handlebar member von der Unterseite der Rückenlehne her zugänglich ist. Das handlebar member ist Teil eines sleeve members, welches ein bracket umgreift und entlang von diesem verschiebbar ist. Die durch ein lumbar member gebildete Lordosenbrücke ist mit dem sleeve member über einen extension arm verbunden. Handlebar member, sleeve member und extension arm bilden zusammen ein Verschiebegestänge. Eine Höhenfixierung der Lordosenbrücke erfolgt durch kraftschlüssige Fixierung des sleeve member entlang des bracket durch eine flap or tongue mit ball detent , also durch eine Art Zunge, die in mehrere recesses in der bracket elastisch eingreift. Das sleeve member 22 umgreift das bracket 20, in dem die Kulisse durch recesses 36 ausgebildet ist.

Bei der aus US-B1-6 260 921 bekannten, in einer Rückenlehne integrierten Lordosenstütze mit höhenverstellbarer Lordosenbrücke ist ein höhenverstellbarer Rahmen mit von der Seite der Rückenlehne her zugänglichen Handgriffen vorhanden, der mit der Lordosenbrücke verbunden ist. In einem weiteren Rahmen der Rückenlehne sind zwei parallele Kulissenführungen mit seitlichen Vor- und Rücksprüngen vorgesehen, welche von Eingriffselementen durchgriffen werden, die an dem Rahmen angebracht sind. Die Eingriffselemente haben eine derartige Grösse, dass sie sich frei innerhalb der Abschnitte mit der grösseren Breite bewegen können. Innerhalb der Abschnitte mit der kleineren Breite sind sie durch Reibschluss gehalten. Die Eingriffselemente werden dabei nicht elastisch deformiert. Es handelt sich insofern um eine Ausführungsform mit der vorerwähnten Flächenreibung.

### DARSTELLUNG DER ERFINDUNG

Aufgabe der Erfindung ist es, eine Rückenlehne mit integrierter Lordosenstütze mit höhenverstellbarer Lordosenbrücke anzugeben, bei welcher
- die Höhenverstellung einfach ausführbar ist,
- eine einmal eingestellte Höhe ausreichend sicher gehalten wird, ohne dass hierzu eine zusätzliche Fixierung z.B. durch Festschrauben oder Betätigen eines besonderen Fixierungselements nötig ist, die zum Verstellen ja auch wieder gelöst werden müsste,
- eine Ansitzdämpfung einfach realisierbar ist, und
- der Herstellungs- und Montageaufwand durch möglichst wenige und einfache Teile und dadurch auch die Herstellungskosten möglichst klein sind.

Diese Aufgabe wir erfindungsgemäss gelöst durch die in den Patentansprüchen angegeben Merkmale. Der Kern der Erfindung besteht demnach darin, dass ein von der Rückseite der Rückenlehne her zugänglicher und mit der Lordosenbrücke verbundener Verschiebestift eine mit Vor- und Rücksprüngen versehene Kulissenführung in der Rückenlehne durchgreift und entlang dieser Kulissenführung mittels eines durch die Vorsprünge elastisch deformierten Fixierelements auf Höhe der Rücksprünge kraftschlüssig fixierbar ist.

Die Höhenverstellung wird einfach durch Hoch- oder Niederschieben der Lordosenbrücke am Verschiebestift getätigt. Beim Verschiebevorgang wird das Fixierelement über die Kulissenführung geschoben und dabei auf Höhe der Vorsprünge jeweils elastisch deformiert. Auf Höhe der Rücksprünge kann es demgegenüber expandieren. Durch diese Charakteristik wird das Fixierelement und mit ihr die Lordosenbrücke auf Höhe der Rücksprünge jeweils kraftschlüssig gehalten, ohne dass hierzu irgendwelche weiteren Massnahmen erforderlich wären. Aus den den Rücksprüngen entsprechenden Höhenpositionen kann die Lordosenbrücke auch sofort wieder verschoben werden, ohne das hierzu erst eine Arretierung oder dergleichen gelöst werden müsste.

Die kraftschlüssige Fixierung im Bereich der Rücksprünge sollte so bemessen sein, dass ein leichtgängiges Verschieben der Lordosenbrücke möglich ist, ohne dass es durch den üblichen Ansitzdruck oder durch im Gebrauch auftretende Verschiebebewegungen am Rückenpolster zu einem unbeabsichtigten Verstellen der Lordosenbrücke kommt.

Gemäss einer bevorzugten Ausführungsform der Erfindung ist die Kulissenführung als Schlitzführung mit seitlichen Verengungen und Erweiterungen ausgebildet.

Das Fixierelement kann ein über den Verschiebestift geschobenes Ringelement, vorzugsweise aus einem elastisch deformierbaren Kunststoff sein.

Mit Vorteil wird die Kulissenführung in einem in eine Stützkonstruktion der Rückenlehne einsetzbaren Führungsflansch ausgebildet und ist dadurch z.B. als Formspritzteil unabhängig von der Rückenlehne im übrigen herstellbar.

Der Führungsflansch ist weiter bevorzugt mit einer Verschiebeführung für die Lordosenbrücke, insbesondere in Form von mindestens einer Führungsrippe, versehen.

Die Lordosenbrücke kann mit Vorteil eine formstabile Grundplatte aufweisen, an welcher rückseitig der Verschiebestift und vorderseitig ein Wölbelement befestigt sind. Hierbei kann dann vorgesehen sein, dass die Grundplatte rückseitig mit einer zu der erwähnten Verschiebeführung komplementären Ausbildung, insbesondere mit mindestens einer Führungsnut, versehen ist.

Gemäss einer weiteren bevorzugten Ausführungsform der Erfindung mit zusätzlicher Ansitzdämpfung zur Vermeidung eines unangenehmen Drückens im Rücken umfasst das erwähnte Wölbelement der Lordosenbrücke eine biegsame, durch randseitige Halterungen und ein Lordosendämpfelement in einer gewölbten Stellung gehaltene, unter Belastung durch Ansitzdruck sich abflachende Lordosenmembran.

Durch die Kombination aus Lordosenmembran und Lordosendämpfelement lässt sich eine weiche und gut nachgiebige Stützform realisieren, welche ihre Form bei Belastung abgesehen von ihrer Wölbung stets behält und optisch stets sowie auch bei dünner Rückenpolsterung ein ansprechendes Erscheinungsbild bietet. Das die Lordosenmembran unterstützende Dämpfelement bringt diese wie ein Stossdämpfer immer wieder in ihre Ursprungslage zurück.

In an sich üblicher Weise kann die erfindungsgemässe Lordosenstütze vorderseitig von einer Polsterung überdeckt und z.B. in der Rückenlehne eine Bürostuhls integriert sein.

### KURZE ERLÄUTERUNG DER FIGUREN

Die Erfindung soll nachfolgend anhand von Ausführungsbeispielen im Zusammenhang mit der Zeichnung näher erläutert werden. Es zeigen:
- Fig. 1: eine erfindungsgemässe Lordosenbrücke in einem Vertikalschnitt entlang der Mittelachse einer Rückenlehne; und
- Fig. 2: eine perspektivische Explosionsdarstellung dieser Lordosenbrücke.

### WEGE ZUR AUSFÜHRUNG DER ERFINDUNG

In Fig. 1 bezeichnet 1 eine nur teilweise dargestellte Rückenschale der Rückenlehne beispielsweise eines Bürostuhls. Auf ihrer Vorder- d.h. Anlehnseite ist die Rückenschale 1 mit einer verhältnismässig dünnen Polsterung 2 versehen und auf ihrer Rückseite mit einem Überzug 3. Die Rückenschale bildet einen Teil der Stützkonstruktion der Rückenlehne.

In eine Öffnung der Rückenschale 1 eingesetzt ist eine Lordosenstütze mit höhenverstellbarer Lordosenbrücke. Die Lordosenstütze umfasst zunächst einen Führungsflansch 4, der in eine entsprechende Ausnehmung in der Rückenschale 1 eingesetzt und darin z.B. durch Anschrauben befestigt ist.

In dem Führungsflansch 4 ist eine als Schlitzführung mit seitlichen Verengungen und Erweiterungen ausgebildete Kulissenführung 5 vorhanden. Die Verengungen bilden Vorsprünge und die Erweiterungen Rücksprünge der Kulissenführung.

Ein von der Rückseite der Rückenlehne her zugänglicher verbundener Verschiebestift 6 durchgreift die Kulissenführung 5 und ist entlang der Kulissenführung verschiebbar.

Das vordere Ende des Verschiebestiftes 6 ist mit der bereits erwähnten Lordosenbrücke 7 verbunden. Diese wird gebildet durch eine formstabile Grundplatte 8, eine Lordosenmembrane 9 und ein Lordosendämpfelement 10. Letzeres besteht z.B. aus einem weichen, elastisch deformierbaren Schaummaterial.

Die Lordosenmembran 9 ist etwa rechteckig und wird in der Grundplatte 8 jeweils entlang ihrer beiden Längskanten so gehalten, dass sie über dem Lordosendämpfelement 10 eine Wölbung aufweist. lndem die Halterung der Lordosenmembran zumindest entlang einer ihrer Längskanten jedoch mit Spiel ausgeführt ist, kann sich Lordosenmembran 9 unter der Wirkung eines Ansitzdrucks abflachen. Das dabei elastisch komprimierte Lordosendämpfelement 10 wölbt die Lordosenmembran 9 nach Wegfall des Ansitzdruckes wieder auf.

Auf seiner Vorderseite ist der Führungsflansch 4 mit Führungsrippen 11 versehen, welche mit entsprechenden Führungsnuten 12 in der Grundplatte 8 der Lordosenbrücke zusammenwirken und die Lordosenbrücke bei ihrer Verschiebung führen.

Eine Höhenfixierung der Lordosenbrücke 7 in einer Vielzahl von Positionen entlang ihres durch die Kulissen- bzw. Schlitzführung 5 definierten Verschiebeweges ergibt sich durch ein elastisch deformierbares Fixierelement 13 in Form eines ein über den Verschiebestift 6 geschobenen und in der Schlitzführung angeordneten Ringelements.

Beim Verschieben wird dieses Ringelement auf Höhe der Vorsprünge bzw. Verengungen jeweils elastisch deformiert. Auf Höhe der Rücksprünge bzw. Erweiterungen kann es demgegenüber expandieren. Durch diese Charakteristik wird das Ringelement und mit ihr die Lordosenbrücke auf Höhe der Rücksprünge jeweils kraftschlüssig gehalten.

Mit 14 ist in Fig. 1 noch eine Abdeckkappe bezeichnet, die mittels Befestigungsschrauben 15 fixiert ist.

### BEZEICHNUNGSLISTE

- 1: Rückenschale
- 2: Polsterung
- 3: Überzug
- 4: Führungsflansch 4
- 5: Kulissenführung
- 6: Verschiebestift
- 7: Lordosenbrücke
- 8: Grundplatte
- 9: Lordosenmembrane
- 10: Lordosendämpfelement
- 11: Führungsrippen
- 12: Führungsnuten
- 13: Fixierelement

## Patentansprüche

1. Rückenlehne mit integrierter Lordosenstütze mit höhenverstellbarer Lordosenbrücke (7), **dadurch gekennzeichnet, dass** ein von der Rückseite der Rückenlehne her zugänglicher und mit der Lordosenbrücke (7) verbundener Verschiebestift (6) eine mit Vor- und Rücksprüngen versehene Kulissenführung (5) in der Rückenlehne durchgreift und entlang dieser Kulissenführung (5) mittels eines durch die Vorsprünge elastisch deformierten Fixierelements (13) auf Höhe der Rücksprünge kraftschlüssig fixierbar ist.

2. Rückenlehne nach Anspruch 1, **dadurch gekennzeichnet, dass** die Kulissenführung (5) als Schlitzführung mit seitlichen Verengungen und Erweiterungen ausgebildet ist.

3. Rückenlehne nach einem der Ansprüche 1 oder 2, **dadurch gekennzeichnet, dass** das Fixierelement (13) ein über den Verschiebestift geschobenes Ringelement, vorzugsweise aus einem elastisch deformierbaren Kunststoff, ist.

4. Rückenlehne nach einem der Ansprüche 1 - 3, **dadurch gekennzeichnet, dass** die Kulissenführung (5) in einem in eine Stützkonstruktion (1) der Rückenlehne einsetzbaren Führungsflansch (4) ausgebildet ist.

5. Rückenlehne nach Anspruch 4, **dadurch gekennzeichnet, dass** der Führungsflansch (4) mit einer Verschiebeführung für die Lordosenbrücke, insbesondere in Form von mindestens einer Führungsrippe (11), versehen ist.

6. Rückenlehne nach Anspruch 5, **dadurch gekennzeichnet, dass** die Lordosenbrücke (7) eine formstabile Grundplatte (8) aufweist, an welcher rückseitig der Verschiebestift (6) und vorderseitig ein Wölbelement (9) befestigt sind.

7. Rückenlehne nach den Ansprüchen 5 und 6, **dadurch gekennzeichnet, dass** die Grundplatte (8) rückseitig mit einer Verschiebeführung (11) komplementären Ausbildung, insbesondere mit mindestens einer Führungsnut (12), versehen ist.

8. Rückenlehne nach Anspruch 6 oder 7, **dadurch gekennzeichnet, dass** das Wölbelement (9) der Lordosenbrücke (7) eine biegsame, durch randseitige Halterungen und ein Lordosendämpfelement (10) in einer gewölbten Stellung gehaltene, unter Belastung durch Ansitzdruck sich abflachende Lordosenmembran (9) umfasst.

9. Rückenlehne nach einem der Ansprüche 1 - 8, **dadurch gekennzeichnet, dass** sie vorderseitig von einer Polsterung (2) überdeckt ist.

10. Rückenlehne nach einem der Ansprüche 1 - 9 integriert in der Rückenlehne eine Bürostuhls.

## Claims

1. Backrest with integrated lumbar support with height-adjustable lumbar bridge (7), **characterised in that** a sliding pin (6) accessible from the rear of the backrest and connected with the lumbar bridge (7) engages a sliding block guide (5), provided with projections and recesses, in the backrest and can be fixed in a form-locking manner along this sliding block guide (5) by means of a fixing element (13), which is elastically deformed by means of the projections, at the height of the recesses.

2. Backrest according to claim 1, **characterised in that** the sliding block guide (5) is formed as a slot guide with lateral constrictions and extensions.

3. Backrest according to one of claims 1 or 2, **characterised in that** the fixing element (13) is a ring element pushed by the sliding pin and preferably made of an elastically deformable plastic.

4. Backrest according to one of claims 1 to 3, **characterised in that** the sliding block guide (5) is formed in a guide flange (4) that can be inserted in a supporting structure (1) of the backrest.

5. Backrest according to claim 4, **characterised in that** the guide flange (4) is provided with a slide guide for the lumbar bridge, in particular in the form of at least one guide rib (11).

6. Backrest according to claim 5, **characterised in that** the lumber bridge (7) has an inherently stable base plate (8) on the back of which the sliding pin (6) and on the front of which a curve element (9) are fastened.

7. Backrest according to claims 5 and 6, **characterised in that** the back of the base plate (8) is provided with a slide guide (11) of complementary design, in particular with at least one guide groove (12).

8. Backrest according to claim 6 or 7, **characterised in that** the curve element (9) of the lumbar bridge (7) comprises a flexible lumbar membrane (9) held in a curved position by means of brackets located at the edge and a lumbar damping element (10), which membrane is flattened under strain due to sitting pressure.

9. Backrest according to one of claims 1 to 8, **characterised in that** it is overlapped at the front by upholstery (2).

10. Backrest according to one of claims 1 to 9 integrated in the backrest of an office chair.

## Revendications

1. Dossier à appui lordosant intégré avec pont lordosant (7) réglable en hauteur, **caractérisé en ce qu'**une tige de déplacement, accessible depuis l'arrière du dossier et liée au pont lordosant (7), traverse et retient un guide de coulissement (5) situé dans le dossier et muni de crans avant et arrière, et peut être fixée sous charge le long de ce guide de coulissement (5), au niveau du cran arrière, au moyen d'éléments de fixation (13) se déformant élastiquement et traversant le cran avant.

2. Dossier selon la revendication 1, **caractérisé en ce que** le guide de coulissement (5) est réalisé sous la forme d'une rainure de guidage avec rétrécissements et élargissements latéraux.

3. Dossier selon l'une des revendications 1 ou 2, **caractérisé en ce que** l'élément de fixation (13) est un élément annulaire glissé sur la tige de déplacement, de préférence en une matière plastique déformable élastiquement.

4. Dossier selon l'une des revendications 1 à 3, **caractérisé en ce que** le guide de coulissement (5) est formé par un flasque de guidage implantable dans une structure de support (1) du dossier.

5. Dossier selon la revendication 4, **caractérisé en ce que** le flasque de guidage (4) est muni d'un guide de déplacement pour le pont lordosant, en particulier sous la forme d'au moins une nervure de guidage (11).

6. Dossier selon la revendication 5, **caractérisé en ce que** le pont lordosant (7) présente une plaque de base (8) indéformable, sur laquelle sont fixés la tige de déplacement (6) par derrière et un élément de voûte (9) par devant.

7. Dossier selon les revendications 5 et 6, **caractérisé en ce que** la plaque de base (8) est munie vers l'arrière d'une forme complémentaire au guide de déplacement (11), en particulier avec au moins une rainure de guidage (12).

8. Dossier selon l'une des revendications 6 ou 7, **caractérisé en ce que** l'élément de voûte (9) du pont lordosant (7) comprend une membrane lordosante (9) s'aplatissant sous la pression lors de l'assise, et qui est maintenue dans une position voûtée par des fixations latérales et par un élément lordosant amortisseur (10).

9. Dossier selon l'une des revendications 1 à 8, **caractérisé en ce qu'**il est recouvert vers l'avant par un rembourrage (2).

10. Dossier selon l'une des revendications 1 à 9 intégré dans le dossier d'un siège de bureau.
